# EUROPÄISCHE PATENTSCHRIFT

(11) **EP 2 342 406 B1**
(45) Veröffentlichungstag und Bekanntmachung des Hinweises auf die Patenterteilung: **04.06.2014**
(21) Anmeldenummer: 09740111.1
(22) Anmeldetag: 20.10.2009
(51) Int. Cl.: E05B 77/04, E05B 77/06, E05B 85/16

(54) **HANDHABE FÜR EINE SCHLIEßEINRICHTUNG EINES KRAFTFAHRZEUGES**
HANDLE FOR A CLOSING DEVICE OF A MOTOR VEHICLE
MANETTE POUR DISPOSITIF DE FERMETURE D'UN VÉHICULE AUTOMOBILE

(30) Priorität: 30.10.2008 DE 102008053877; 05.12.2008 DE 102008060465
(43) Veröffentlichungstag der Anmeldung: 13.07.2011
(73) Patentinhaber: Huf Hülsbeck & Fürst GmbH & Co. KG, 42551 Velbert (DE)
(72) Erfinder: NIEGELOH, Andreas, 42659 Solingen (DE)
(74) Vertreter: Vogel, Andreas
(86) Internationale Anmeldenummer: PCT/EP2009/063702
(87) Internationale Veröffentlichungsnummer: WO 2010/049311

(56) Entgegenhaltungen:
- EP-A2- 0 684 357
- EP-B1- 1 766 164
- DE-A1- 19 949 119
- DE-A1-102005 049 142
- FR-A- 2 908 441

## Beschreibung

Die Erfindung betrifft eine Handhabe für eine Schließeinrichtung eines Kraftfahrzeuges mit einem an eine Tür des Kraftfahrzeugs befestigbaren Griffteil, das einen Lageransatz und einen Griffdom, der zur türinnenseitigen Betätigung der Schließeinrichtung vorgesehen ist, aufweist, einer Achse, an der der Lageransatz zum Öffnen der Tür schwenkbar gelagert ist, einer Sperreinheit zum Verhindern eines ungewollten Öffnens der Tür infolge der Einwirkung von auf das Griffteil wirkenden Beschleunigungen, die bei einem Unfall auf das Fahrzeug wirken und einem an der Sperreinheit vorgesehenen Massenelements, das aufgrund seiner Massenträgheit bei einem Unfall auslenkbar ist.

Es ist bekannt, dass Massenelemente aufgrund ihrer Massenträgheit zur Sicherung von Kraftfahrzeugtüren im Falle eines Unfalls genutzt werden. Ein gattungsmäßiger Stand der Technik ist beispielsweise aus der DE 199 49 119 A1 bekannt. Hierbei wird ein Massenelement derart angeordnet, dass es im Falle eines Unfalls auf die Sperreinheit einwirkt, so dass ein ungewolltes Öffnen der Tür verhindert wird. Die Sperreinheit besteht hierbei aus einem lose angeordneten Massenelement, welches bei auftretenden Kräften bei einem Unfall ein schwenkbares Sperrelement bewegt, wodurch eine Bewegung des Fahrzeuggriffs blockiert wird. Der erhöhte Montageaufwand einer derartigen Vorrichtung hat sich als nachteilig gezeigt.

Es ist Aufgabe der vorliegenden Erfindung eine Handhabe für eine Schließeinrichtung eines Kraftfahrzeugs der genannten Art weiterzubilden, wodurch ein wartungsarmer Aufbau gesichert ist und eine Montage erleichtert wird.

Zur Lösung dieser Aufgabe wird eine Handhabe für eine Schließeinrichtung eines Kraftfahrzeugs mit den Merkmalen des Anspruchs 1 vorgeschlagen. In den abhängigen Ansprüchen sind bevorzugte Weiterbildungen ausgeführt.

Dazu ist erfindungsgemäß vorgesehen, dass die Sperreinheit einen Sperrkörper aufweist, der zumindest bereichsweise elastisch ausgeführt ist, der Sperrkörper an einer ersten Seite an einem Festlager und an einer zweiten Seite an einem Loslager angeordnet ist, das Massenelement innerhalb des Sperrkörpers integriert ist, so dass beide Teile ein Bauteil bilden, und der Sperrkörper einen Wirkbereich aufweist, wodurch die Sperreinheit derart in den Griffdom eingreift, dass bei einem Unfall eine Bewegung des Griffteils blockiert ist.

Durch die einteilige Ausführung des Sperrkörpers mit dem Massenelement kann Bauraum innerhalb des Kraftfahrzeuges eingespart werden. Darüber hinaus verringert sich der Aufwand während des Montageprozesses, da in einem Schritt der Sperrkörper einschließlich Massenelement an das Festlager befestigt werden kann. Vorteilhafterweise verringern sich durch die Reduzierung der Bauteile die Herstellungskosten, was sich auch auf eine Verringerung des Gesamtgewichts der Sperreinheit positiv auswirkt. Zudem befindet sich das Massenelement frei beweglich im Bauraum, so dass eine Einschränkung der Funktionsweise durch etwaige Fettrückstände, Staub, Verschmutzung etc. im Bauraum verhindert wird.

Besonders vorteilhaft ist, dass der Wirkbereich an der dem Loslager zugewandten Seite des Sperrkörpers angeordnet ist. Das Massenelement befindet sich hierbei zwischen dem Loslager und dem Festlager und kann aufgrund von auftretenden Beschleunigungen in diverse Richtungen ausgelenkt werden. Während der Auslenkung des Massenelements entsteht insbesondere im Bereich des Massenelements am Sperrkörper eine elastische Verformung, wobei gleichzeitig die zweite Seite des Sperrkörpers entlang des Loslagers in Richtung des Festlagers verschoben wird. Die Bewegung der zweiten Seite kann linear, über eine Drehung oder über eine Kombination aus beiden letztgenannten Bewegungen erfolgen. Ist das Massenelement ausreichend ausgelenkt worden, greift der Wirkbereich des Sperrkörpers in den Griffdom, wodurch eine Sicherung des Griffteils erzielt wird.

Vorteilhafterweise weist der Griffdom einen Blockierbereich auf, auf den der Wirkbereich bei Auslenkung des Massenelements formschlüssig angreift. Hierdurch wird wirkungsvoll erreicht, dass der Wirkbereich auch bei einer Positionsverschiebung um seine Horizontal- als auch Vertikalachse wirkungsvoll in den Blockierbereich eingreift. In einer möglichen Ausführungsform ist der Blockierbereich als Ausnehmung ausgebildet, in die der Blockierbereich eingreifen kann. Damit ein zuverlässiger Formschluss erreicht wird, ist die Ausnehmung des Griffdoms zumindest bereichsweise der Geometrie des Wirkbereiches des Sperrkörpers angepasst.

Besonders vorteilhaft ist, dass in einem Freigabezustand der Sperreinheit der Wirkbereich des Sperrkörpers losgelöst vom Blockierbereich des Griffdoms ist, so dass eine Bewegung des Griffteils möglich ist und in einem Blockierzustand der Sperreinheit der Wirkbereich des Sperrkörpers in den Blockierbereich des Griffdoms eingreift, wodurch eine Bewegung des Griffdoms blockiert wird und damit ein ungewolltes Öffnen der Tür verhindert wird. Der besondere Vorteil dieser Anordnung ist, dass der Griffdom berührungsfrei entlang des Wirkbereiches des Sperrkörpers führbar ist. Beispielsweise kann der Wirkbereich zumindest als Teil einer Öffnung ausgeführt sein. Die Öffnung kann verschiedene geometrische Formen, wie z. B. Kreis, Oval, Rechteck, Stern, Quadrat etc. annehmen.

Vorteilhafterweise ist das Material des Sperrkörpers im Bereich des Loslagers weitestgehend nicht elastisch verformbar ausgeführt. Damit wird zum einen wirksam bei einer Auslenkung des Massenelements der Blockierzustand erreicht. Zum anderen wird eine Verformung des Sperrkörpers im Bereich des Loslagers weitestgehend ausgeschlossen.

In einer bevorzugten Ausführung wird der Sperrkörper als ein 2-Komponenten-Spritzgussteil aus Kunststoff mit integriertem Massenelement aus einem Metall ausgeführt. Hierbei können verschiedene Kunststoffe in Betracht kommen, die ein Massenelement aus Metall integrieren können. Der Bereich des Sperrkörpers an seiner ersten Seite weist vorzugsweise einen ersten harten Kunststoff auf. Der übrige Bereich des Sperrkörpers, der auch das Massenelement umgibt, besteht aus einem zweiten Kunststoff, der eine geringere Härte aufweist als der erste Kunststoff, so dass dieser Bereich elastisch verformbar ist. Dadurch kann eine Vielzahl an Blockierzuständen erzielt werden, ohne dass eine Beeinträchtigung der Funktionsweise der Sperreinheit entsteht. Alternativ kann der Sperrkörper, insbesondere die erste Seite und/oder die zweite Seite des Sperrkörpers aus einem Metall bestehen. Das Massenelement kann ebenfalls aus einem Kunststoff bestehen.

Vorteilhafterweise ist der Sperrkörper derart ausgeführt, dass das Massenelement in mehrere Richtungen, insbesondere achsenunabhängig, auslenkbar ist, wodurch eine zuverlässige Blockierung des Griffteils bewirkbar ist. Damit wird ein ungewolltes Öffnen der Türen durch Krafteinflüsse aus verschiedenen Richtungen auf das Fahrzeug verhindert, so wie es bei einem Seitenaufprall oder bei einem Überschlag des Fahrzeugs und den damit verbundenen unkontrollierten Krafteinflüssen erfolgen kann.

Erfindungsgemäß ist mindestens ein Anschlagmittel vorgesehen, an dem der Sperrkörper bei einer Auslenkung des Massenelements anliegt. Damit greift der Wirkbereich des Sperrkörpers bei extrem großen äußeren Krafteinwirkungen auf das Fahrzeug dennoch in den Griffdom ein. Ebenfalls ist es denkbar, dass der Griffdom über eine Führungsöffnung verfügt, die beispielsweise als Durchbruch ausgeführt sein kann und durch die der Sperrkörper sich teilweise erstreckt.

In einer bevorzugten Ausführung ist ein Abtastelement, das mit dem Sperrkörper in Wirkverbindung steht, zu einer Detektierung einer Verformung der Tür vorgesehen. In einer vorteilhaften Ausführungsform kann dieses Abtastelement aus Hartkunststoff, Kohlenfaserstoffen etc. mit hoher Steifigkeit bestehen, so dass eine Gewichtseinsparung erwirkt werden kann. Es ist vorteilhaft, dass das Abtastelement schwenkbar innerhalb der Tür befestigbar ist und einen ersten Hebelarm und einen zweiten Hebelarm aufweist, wobei der erste Hebelarm eine Türverformung erkennt und der zweite Hebelarm bei einer Türverformung auf den Sperrkörper derart wirkt, dass das Massenelement ausgelenkt wird und damit der Wirkbereich des Sperrkörpers in den Blockierbereich des Griffdoms gelangt, wodurch ein ungewolltes Öffnen der Tür verhindert wird. Der zweite Hebelarm liegt zweckmäßigerweise im Freigabezustand der Sperreinheit am Sperrkörper, insbesondere am Massenelement an. Bei einer Türverformung wird der erste Hebelarm um eine feste Drehachse verschwenkt, wobei gleichzeitig der zweite Hebelarm das Massenelement auslenkt und somit den Sperrkörper elastisch verformt. Die Sperreinheit erreicht anschließend ihren Blockierzustand. Hierdurch wird wirkungsvoll eine Türverformung mechanisch erkannt. Vorteilhafterweise ist das Abtastelement am Lageransatz schwenkbar gelagert. Ferner kann durch eine einfache Verlängerung oder Verkürzung des ersten Hebelarms, der die Türverformung erkennt, der Grad der Auslenkung und damit die Empfindlichkeit eingestellt werden. Vorteilhafterweise kann der erste Hebelarm unmittelbar an der Tür, insbesondere an der Türkarosserie anliegen.

In einer weiteren Alternative der Erfindung ist die Sperreinheit derart am Loslager gelagert, dass bei einer Auslenkung des Massenelementes die zweite Seite des Sperrkörpers lediglich in Richtung des Festlagers bewegbar ist. Das bedeutet, dass im Blockierzustand des Griffteils das Massenelement ausgelenkt ist und gleichzeitig die zweite Seite des Sperrkörpers sich in Richtung des Festlagers bzw. in Richtung des Griffdoms bewegt. Da die zweite Seite des Sperrkörpers nur einseitig in Richtung des Festlagers bewegbar ist, wird vorteilhafterweise verhindert, dass während des Betriebes des Kraftfahrzeuges, d. h. sowohl im Freigabezustand als auch im Blockierzustand des Griffteils der Sperrkörper am Loslager sich hin- und herbewegen kann. Es hat sich gezeigt, dass somit die Funktionssicherheit zur Auslösung des Blockierzustandes des Griffteils erhöht werden kann, ohne dass die Gefahr besteht, dass bei einem Unfall der Sperrkörper ungewollt sich aus dem Wirkbereich des Sperrkörpers löst und gleichzeitig die zweite Seite des Sperrkörpers sich zurückbewegt in entgegen gesetzter Richtung zum Festlager.

Die zweite Seite des Sperrkörpers wird vorteilhafterweise arretierend in ihrer Position, insbesondere am Loslager gehalten. Hierbei kann der Sperrkörper Rastelemente aufweisen, die während der Auslenkung des Massenelementes mit Gegenrastelementen zusammenwirken. Vorteilhafterweise sind die Rastelemente im Bereich der zweiten Seite des Sperrkörpers vorgesehen. Hierbei können die Rastelemente beispielsweise als eine Art Verzahnung ausgebildet sein, wobei das Gegenrastelement oder die Gegenrastelemente am Loslager und/oder am vom Loslager separaten Bauteil vorgesehen sind. Die Rastelemente sind stets mit den Gegenrastelementen in Wirkverbindung, so dass eine definierte Kraft notwendig ist, um den Bereich der zweiten Seite des Sperrkörpers am Loslager in Richtung des Festlagers zu bewegen. Nach dem Unfall schwingt das Massenelement zurück in seine ursprüngliche Position, wobei die zweite Seite des Sperrkörpers unverändert arretierend in ihrer Position am Loslager verharrt. Das bedeutet, dass der Wirkbereich des Sperrkörpers am Blockierbereich des Griffdoms verbleibt, wodurch eine Bewegung des Griffteils nicht ohne weiteres möglich ist. Folglich ist nach einem Unfall, bei dem durch eine entsprechende Auslenkung des Massenelementes das Griffteil in einen Blockierzustand gebracht wurde, das Griffteil nicht mehr unter den "normalen" Bedingungen bedienbar.

In einer weiteren Möglichkeit kann ein Federelement am vom Loslager separaten, starren Bauteil befestigt sein, wobei das Federelement auf die Rastelemente, insbesondere auf die Verzahnung der zweiten Seite des Sperrkörpers wirkt.

Weitere Vorteile, Merkmale und Einzelheiten der Erfindung ergeben sich aus der nachfolgenden Beschreibung, in der unter Bezugnahme auf die Zeichnungen mehrere Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen:
- Figur 1: eine rein schematische Ansicht einer Handhabe für eine Schließeinrichtung eines Kraftfahrzeuges mit einem Sperrkörper, in dem ein Massenelement integriert ist,
- Figur 2: eine Seitenansicht der Figur 1,
- Figur 3: eine Lage des Massenelements im Falle einer auf das Kraftfahrzeug horizontal auftretenden Massenkraft,
- Figur 4: eine Seitenansicht der Figur 3,
- Figur 5: eine Lage des Massenelements im Falle einer auf das Kraftfahrzeug vertikal auftretenden Massenkraft,
- Figur 6: eine Seitenansicht der Figur 5,
- Figur 7: eine Lage des Massenelements im Falle einer Türverformung,
- Figur 8: eine Seitenansicht der Figur 7,
- Figur 9: ein weiteres Ausführungsbeispiel der erfindungsgemäßen Vorrichtung, bei der der Sperrkörper sich durch einen Durchbruch des Griffdoms erstreckt,
- Figur 10: eine schematische Darstellung einer weiteren Ausführungsalternative,
- Figur 11: ein weiteres Ausführungsbeispiel der erfindungsgemäßen Vorrichtung,
- Figur 12: die Vorrichtung gemäß Figur 11, wobei das Massenelement aufgrund von auftretenden Kräften ausgelenkt ist,
- Figur 13: die Vorrichtung gemäß Figur 11, wobei das Massenelement eine weitere Lage einnimmt und
- Figur 14: ein weiteres Ausführungsbeispiel der erfindungsgemäßen Vorrichtung.

In der Figur 1 ist eine Darstellung der erfindungsgemäßen Handhabe ohne Krafteinwirkung in der Draufsicht dargestellt. Die Handhabe weist ein Griffteil 1 auf, das frei zugänglich an der Außenseite des Kraftfahrzeuges angeordnet ist. Am Griffteil 1 befindet sich ein Griffdom 3, der in die Tür 30 des Kraftfahrzeugs hineinragt und an seinem freien Ende hakenförmig ausgebildet ist. Des Weiteren weist das Griffteil 1 einen Lageransatz 2 auf, der an eine Achse 4 angreift. Betätigt der Benutzer das Griffteil 1, verschwenkt sich das Griffteil 1 um die Achse 4 im Uhrzeigersinn, wobei gleichzeitig der Griffdom 3 mitverschwenkt wird. Bei der Bewegung des Griffdoms 3 wird ein innerhalb der Tür 30 nicht dargestelltes Betätigungselement beispielsweise Bowdenzug, Schalter oder dergleichen angesprochen bzw. aktiviert, wodurch eine Schließeinrichtung zum Öffnen der Tür 30 aktiviert wird.

Innerhalb der Tür 30 ist eine Sperreinheit 10 angeordnet, mit der ein ungewolltes Öffnen der Tür 30, infolge der Einwirkung von auf das Griffteil 1 wirkenden Beschleunigungen, verhindert wird. Hierbei weist die Sperreinheit 10 einen Sperrkörper 12 auf, der an eine erste Seite 13 an einem Festlager 15 und an einer zweiten Seite 14 an einem Loslager 16 angeordnet ist. Am Sperrkörper 12 ist ein Massenelement 11 ausgeführt, welches sich frei im Bauraum bewegen kann. Der Sperrkörper 12 ist ein Spritzgussteil aus Kunststoff, bei dem das Massenelement 11 umspritzt ist und somit durch das Kunststoffmaterial des Sperrkörpers 12 ummantelt ist. Das Massenelement 11 ist im vorliegenden Ausführungsbeispiel als Stahlkugel ausgeführt. Weitere alternative geometrische Formen des Massenelements 11 sind selbstverständlich denkbar. Das Massenelement kann alternativ auch aus einem Kunststoff bestehen.

Der Sperrkörper 12 ist mit einer Öffnung 18 an seiner zweiten Seite 14 ausgeführt, durch die sich der Griffdom 3 erstreckt, welches besonders in Fig. 2 deutlich wird. Der Griffdom 3 ist mit einem Blockierbereich 5 ausgestattet, der als Ausnehmung 5 ausgebildet ist. Die Ausnehmung 5 ist dem Loslager 16 zugewandt. Diese Ausnehmung 5 wirkt mit einem Wirkbereich 17 der Öffnung 18 zusammen, worauf in den Figuren 3 bis 9 noch eingegangen wird. In den Figuren 1 und 2 ist die Sperreinheit in einem Freigabezustand 6 gezeigt, bei dem der Wirkbereich 17 losgelöst vom Blockierbereich 5 des Griffdoms 3 ist. Das bedeutet, dass bei einer Betätigung des Griffteils 1 durch den Benutzer sich der Griffdom 3 zuverlässig durch die Öffnung 18 bewegen kann, ohne dass es zu einer unnötigen Berührung oder Reibung zwischen dem Griffdom 3 und dem Sperrkörper 12 kommt.

Des Weiteren zeigen die Figuren 1 und 2 ein Abtastelement 20, das einen ersten Hebelarm 21 und einen zweiten Hebelarm 22 aufweist. Das Abtastelement 20 ist drehbar um eine Drehachse 23 angeordnet. Die Drehachse 23 ist am Lageransatz 2 des Griffteils 1 integriert und weist einen definierten Abstand zur Achse 4 auf. Bei der Drehachse 23 handelt es sich um einen Stift, der in einer Öffnung des Abtastelementes 20 drehbar gelagert ist. Dabei ist der erste Hebelarm 21 im Wesentlichen anliegend an der Tür 30 angeordnet und das Ende des zweiten Hebelarmes 22 kontaktiert den Bereich des Sperrkörpers 12, in dem das Massenelement 11 integriert ist.

In Figur 3 und 4 ist der Blockierzustand 7 der Sperreinheit 10 gezeigt. Eine auf das Kraftfahrzeug ausgeübte erste Kraft 31, die z.B. bei einem Seitenaufprall entstehen kann, erzeugt am Griffteil 1 eine erste Massenkraft 42, die in Figur 3 als Pfeil dargestellt ist. Eine entsprechende zweite Massenkraft 43 wirkt auch auf das Massenelement 11, welches den Wirkbereich 17 in den Blockierbereich 5 des Griffdoms 3 zieht, so dass das Griffteil 1 nicht mehr aus der Tür 30 verschwenkbar ist. Da der Sperrkörper 12 aus einem elastischen Kunststoffmaterial besteht, lenkt das Massenelement 11 in Richtung Griffteil 1 aus, wobei es am Festlager 15 zuverlässig gehalten ist. Am Loslager 16 erfährt der Sperrkörper 12 mit seiner weiteren Seite 14 eine Linearbewegung um einen definierten Weg in Richtung Festlager 15. Die Öffnung 18 des Sperrkörpers 12 erfährt ebenfalls eine Verschiebung in Richtung Festlager 15, wobei gleichzeitig die Ausnehmung 5 des Griffdoms 3 sich zumindest teilweise aus der Öffnung 18 des Sperrkörpers 12 bewegt, was in Figur 4 angedeutet ist. Obwohl das Griffteil 1 aufgrund der Massenkraft 42 aus der Tür 30 sich bewegen will, schlägt die Ausnehmung 5 des Griffdoms 3 gegen den linken Rand des Wirkbereichs 17 der Öffnung 18 des Sperrkörpers 12, wobei gleichzeitig eine Bewegung des Griffteils 3 aus der Tür 30 verhindert wird. Im vorliegenden Ausführungsbeispiel kommt es zu einer geringen Herausbewegung des Griffteils 1 trotz eingebauter Sperreinheit 10. Die Sperreinheit 10 blockiert jedoch minimal zeitverzögert über den soeben beschriebenen Mechanismus eine Bewegung des Griffdoms 3. Im Gegensatz dazu kann eine sofortige Blockierung beispielsweise dadurch erreicht werden, wenn die Masse des Massenelements 11 größer als die des Griffteils 1 einschließlich Griffdom 3 ist.

Gemäß Figur 3 und 4 weist der erste Hebelarm 21 gegenüber dem zweiten Hebelarm 22 eine höhere Masse auf, so dass das Abtastelement 20 an seiner Drehachse 23 trotz eines Seitenaufpralls nicht verschwenkbar ist.

Ebenfalls ist es denkbar, dass der zweite Hebelarm 22 eine höhere Masse als der erste Hebelarm 21 aufweist. Im Fall eines Seitenaufpralls gemäß Figur 3 und 4 dreht sich das Abtastelement 20 im Uhrzeigersinn und unterstützt die Bewegung des Massenelementes 11 in Richtung Tür 30, welches explizit nicht dargestellt ist.

Die Figuren 5 und 6 zeigen die Handhabe aus Figur 1, bei der eine auf das Fahrzeug ausgeübte dritte Kraft 33 wirkt. Das Massenelement 11 bewegt sich aus seiner Ruhelage gemäß Figur 1 in Richtung Fahrzeugdach. Die Auslenkung des Massenelements 11 erfolgt hier senkrecht zur Auslenkung des Massenelements 11, die bei einem Seitenaufprall gemäß Figur 3 und 4 auftritt. Aufgrund der elastischen Verformung des Sperrkörpers 12 bewegt sich der Wirkbereich 17 aus der Öffnung 18 des Sperrkörpers 12, so dass auch in diesem Fall eine Bewegung des Griffteils 1 aus der Tür 30 durch die blockierende Sperreinheit 10 verhindert wird. Einwirkende Kräfte, wie sie bei einem Überschlag des Autos auftreten, verhindern somit wirkungsvoll das ungewollte Öffnen der Türen.

Figur 7 und Figur 8 zeigen die Funktionsweise des Abtastelementes 20 und der Sperreinheit 10 im Falle einer Verformung der Kraftfahrzeugtür, welches beispielsweise bei einem Frontalzusammenstoß entsteht. Die auf dem ersten Hebelarm 21 durch die Karosserieverformung ausgeübte Kraft wird auf den zweiten Hebelarm 22 übertragen. Das Abtastelement 20 dreht sich somit um einen bestimmten Winkelbereich um die Drehachse 23, wobei gleichzeitig der zweite Hebelarm 22 das Massenelement 11 aus seiner Ruhelage bewegt, wodurch der gleiche Blockiermechanismus - wie in Figur 3 beschrieben - ausgelöst wird. Durch eine nachträgliche Verlängerung des ersten Hebelarmes 21 können bereits minimale Verformungen der Tür erkannt werden.

In Figur 7 ist abweichend von der Handhabe gemäß Figur 1 ein Anschlagmittel 19 innerhalb der Fahrzeugtür vorgesehen, an dem der Sperrkörper 12 bei einer Auslenkung des Massenelements 11 anliegt. Dieses Anschlagelement 19 dient als zusätzliche Sicherheit, so dass trotz sehr hoher Massenträgheitskräfte, ausgelöst durch einen Unfall, die Sperreinheit 10 in ihrem Blockierzustand 7 zuverlässig gehalten wird.

Figur 9 zeigt ein weiteres Ausführungsbeispiel der Erfindung, bei dem der Wirkbereich 17 als Sperrelement 17 ausgeführt ist. Der Blockierbereich 5 im Griffdom 3 ist als Ausnehmung 8 ausgebildet, in die das Sperrelement 17 im Blockierzustand 7 der Sperreinheit 10 formschlüssig eingreift. Wie auch gemäß Figur 1 ist die zweite Seite 14 des Sperrkörpers am Loslager 16 befestigt. Der Sperrkörper 12 verläuft jedoch durch eine längliche Bohrung 25 des Griffdoms 3. Die Funktionsweise sowie die weiteren Merkmale der Handhabe entsprechen den Ausführungen gemäß Figur 1 bis Figur 8.

In den Figuren 11 bis 13 ist ein weiteres Ausführungsbeispiel einer Handhabe dargestellt, wobei die Sperreinheit 10 mit einem Sperrkörper 12 ausgeführt ist, der im Bereich der zweiten Seite 14 Rastelemente 35a aufweist. Die Rastelemente 35a sind in den Figuren 11 bis 13 reinschematisch als schwarzer Balken dargestellt. Des Weiteren weist das Loslager 16 Gegenrastelemente 35b auf, die mit den Rastelementen 35a des Sperrkörpers 12 zusammenwirken. Im vorliegenden Ausführungsbeispiel sind die Rastelemente 35a als Verzahnung ausgebildet, auf die die Gegenrastelemente 35b des Loslagers 16 wirken. Die Rastelemente 35a sowie die Gegenrastelemente 35b sind derart gestaltet, dass die zweite Seite 14 des Sperrkörpers 12 lediglich in Richtung des explizit nicht dargestellten Festlagers bewegt werden kann. Das bedeutet, dass die zweite Seite 14 des Sperrkörpers 12 nur nach rechts entlang des Loslagers 16 bei einer etwaigen Krafteinwirkung durch einen Unfall verschoben werden kann.

Figur 12 zeigt den Fall, bei dem eine entsprechende Massenkraft auf das Massenelement 11 wirkt, wodurch der Sperrkörper 12 ausgelenkt wird und dadurch die Öffnung 18 des Sperrkörpers 12 in die Ausnehmung 5 des Griffdoms 3 wandert. In dieser Position der Öffnung 18 des Sperrkörpers 12 wird eine Blockierung des Griffdoms 3 bzw. des Griffteils ausgelöst.

Nach dem Unfall, also wenn keine Massenträgheitskräfte auf die erfindungsgemäße Vorrichtung wirken, bewegt sich das Massenelement 11 zurück in Richtung seiner Ursprungslage, welches in Figur 13 dargestellt ist. Die zweite Seite 14 des Sperrkörpers 12 verbleibt arretierend an ihrer Position am Loslager 16, da die Rastelemente 35a, Gegenrastelemente 35b wirksam verhindern, dass die zweite Seite 14 des Sperrkörpers 12 sich nach links - in entgegen gesetzter Richtung zum Festlager - verschiebt. Somit weist der Sperrkörper 12 nach dem Unfall einen gekrümmten Verlauf auf, wobei der Wirkbereich 17 des Sperrkörpers 12 in den Blockierbereich 5 des Griffdoms 3 immer noch eingreift. Das bedeutet, dass nach dem Unfall eine Bewegung des Sperrkörpers 12 verhindert wird. Es ist jedoch möglich, dass der Benutzer nach einem Unfall eine erhöhte Kraft auf das Griffteil ausübt, bei der der Blockierbereich 5 des Griffdoms 3 gegen den Wirkbereich 17 des Sperrkörpers 12 wirkt und somit die zweite Seite 14 des Sperrkörpers 12 weiter nach rechts, das bedeutet in Richtung des Festlagers bewegt wird. Es entsteht eine weitere elastische Verformung des Sperrkörpers 12 zwischen dem Loslager 16 und dem Griffdom 3, bis der Wirkbereich 17 des Sperrkörpers 12 sich aus dem Blockierbereich 5 des Griffdoms 3 herausbewegt, wodurch ein weiteres herausziehen des Griffteils durch den Benutzer möglich ist. Somit kann nur durch einen erhöhten Kraftaufwand durch den Benutzer das sich im Blockierzustand befindende Griffteil entsprechend betätigt werden. Die Handhabe ist derart konzipiert, dass nach dieser erhöhten Kraft die zweite Seite 14 des Sperrkörpers 12 in ihre Ursprungslage gemäß Figur 1 und Figur 2 gelangt.

Das Ausführungsbeispiel gemäß Figur 14 entspricht im Wesentlichen dem Ausführungsbeispiel gemäß Figur 11 bis Figur 13. Unterschiedlich ist jedoch, dass das im Ausführungsbeispiel gemäß Figur 14 als Federelement 37 ausgeführt ist, das an einem vom Loslager 16 separaten Bauteil 36 befestigt ist. Das Federelement 37 wirkt unmittelbar auf die Rastelemente 35a der zweiten Seite 14 des Sperrkörpers 12 und bewirkt, dass die zweite Seite 14 des Sperrkörpers 12 lediglich in Richtung des Festlagers bewegt werden kann. In jeder Position des Sperrkörpers 12 wird die zweite Seite 14 des Sperrkörpers 12 arretierend durch das Federelement 35b gehalten.

In den in Figur 1 bis 9 sowie Figur 11 bis 14 dargestellten Ausführungsbeispielen liegen das Loslager 16 sowie das Festlager 15 in Fahrzeugfahrrichtung 34 horizontal auf einer Ebene. Ebenfalls ist es gemäß Figur 10 denkbar, das Festlager 15 und das Loslager 16 in Fahrzeugfahrrichtung 34 horizontal auf unterschiedlichen Ebenen anzuordnen. Somit kann eine Auslenkung des Massenelements 11 auch bei einem Frontalunfall bewirkt werden und somit eine Blockierung des Griffteils 1 gemäß den Ausführungen aus Figur 1 bis 9 bzw. Figur 11 bis 14 ausgelöst werden. Ebenfalls ist es denkbar, dass gemäß der Ausführungsbeispiele aus Figur 1 bis Figur 9 sowie Figur 11 bis Figur 14 die erste Seite 13 des Sperrkörpers 12 aus einem Gummiband oder aus einem Schnurrelement besteht, das über ein Federelement vorgespannt ist. Die zweite Seite 14 des Sperrkörpers 12 kann aus einem Stahlblech gefertigt sein. Bei dieser Ausführungsvariante kann das Massenelement zum einen aus Metall oder aus Kunststoff bestehen.

Besonders vorteilhaft ist, dass bei allen beschriebenen Ausführungsbeispielen automatisch eine Rückstellung des Massenelements 11 aus dem Blockierzustand 7 des Griffteils 1 in den Freigabezustand 6 des Griffteils 1 über den elastischen Sperrkörper 12 erfolgt, falls keine Beschleunigungskräfte mehr vorliegen.

### Bezugszeichenliste

- 1: Griffteil
- 2: Lageransatz
- 3: Griffdom
- 4: Achse
- 5: Blockierbereich
- 6: Freigabezustand
- 7: Blockierzustand
- 8: Ausnehmung
- 10: Sperreinheit
- 11: Massenelement
- 12: Sperrkörper
- 13: erste Seite des Sperrkörpers 12
- 14: zweite Seite des Sperrkörpers 12
- 15: Festlager
- 16: Loslager
- 17: Wirkbereich
- 18: Öffnung
- 19: Anschlagmittel
- 20: Abtastelement
- 21: erster Hebelarm des Abtastelements 20
- 22: zweiter Hebelarm des Abtastelements 20
- 23: Drehachse
- 25: Führungsöffnung
- 30: Tür, Türkarosserie
- 31: erste Kraft
- 32: zweite Kraft
- 33: dritte Kraft
- 34: Fahrzeugfahrrichtung
- 35a: Rastelemente
- 35b: Gegenrastelemente
- 36: Bauteil
- 37: Federelement
- 42: erste Massenkraft
- 43: zweite Massenkraft

## Patentansprüche

1. Handhabe für eine Schließeinrichtung eines Kraftfahrzeuges mit
einem an eine Tür (30) des Kraftfahrzeugs befestigbaren Griffteil (1), das einen Lageransatz (2) und einen Griffdom (3), der zur türinnenseitigen Betätigung der Schließeinrichtung vorgesehen ist, aufweist,
einer Achse (4), an der der Lageransatz (2) zum Öffnen der Tür (30) schwenkbar gelagert ist,
einer Sperreinheit (10) zum Verhindern eines ungewollten Öffnens der Tür (30) infolge der Einwirkung von auf das Griffteil (1) wirkenden Beschleunigungen, die bei einem Unfall auf das Fahrzeug wirken, und
einem an der Sperreinheit (10) vorgesehenen Massenelement (11), das aufgrund seiner Massenträgheit bei einem Unfall auslenkbar ist,
**dadurch gekennzeichnet, dass**
die Sperreinheit (10) einen Sperrkörper (12) aufweist, der zumindest bereichsweise elastisch ausgeführt ist,
der Sperrkörper (12) an einer ersten Seite (13) an einem Festlager (15) und an einer zweiten Seite (14) an einem Loslager (16) angeordnet ist,
das Massenelement (11) innerhalb des Sperrkörpers (12) integriert ist und
der Sperrkörper (12) einen Wirkbereich (17) aufweist, wodurch die Sperreinheit (10) derart in den Griffdom (3) eingreift, dass bei einem Unfall eine Bewegung des Griffteils (1) blockiert ist.

2. Handhabe nach Anspruch 1,
**dadurch gekennzeichnet,**
**dass** der Wirkbereich (17) an der dem Loslager (16) zugewandten Seite des Sperrkörpers (12) angeordnet ist.

3. Handhabe nach Anspruch 1 oder 2,
**dadurch gekennzeichnet,**
**dass** der Griffdom (3) einen Blockierbereich (5) aufweist, auf den der Wirkbereich (17) bei Auslenkung des Massenelements (11) formschlüssig angreift.

4. Handhabe nach einem der vorhergehenden Ansprüche,
**dadurch gekennzeichnet,**
**dass** in einem Freigabezustand (6) der Wirkbereich (17) des Sperrkörpers (12) losgelöst vom Blockierbereich (5) des Griffdoms (3) ist, so dass eine Bewegung des Griffteils (1) möglich ist und in einem Blockierzustand (7) der Wirkbereich (17) des Sperrkörpers (12) in den Blockierbereich (5) des Griffdoms (3) eingreift, wodurch eine Bewegung des Sperrkörpers (12) verhindert wird.

5. Handhabe nach einem der vorhergehenden Ansprüche,
**dadurch gekennzeichnet,**
**dass** das Material des Sperrkörpers (12) im Bereich des Loslagers (16) weitestgehend nicht elastisch verformbar ausgeführt ist, wobei insbesondere der Sperrkörper (12) als ein 2-Komponenten-Spritzgussteil aus Kunststoff mit integriertem Massenelement (11) aus einem Metall ausgeführt ist..

6. Handhabe nach einem der vorhergehenden Ansprüche,
**dadurch gekennzeichnet,**
**dass** der Griffdom (3) mit einer Ausnehmung (8) ausgebildet ist, in die der Wirkbereich (17) bei Auslenkung des Massenelementes (11) eingreift.

7. Handhabe nach einem der vorhergehenden Ansprüche,
**dadurch gekennzeichnet,**
**dass** der Sperrkörper (12) derart ausgeführt ist, dass das Massenelement (11) in mehrere Richtungen, insbesondere achsenunabhängig auslenkbar ist, wodurch eine Blockierung des Griffteils (1) bewirkbar ist.

8. Handhabe nach einem der vorhergehenden Ansprüche,
**dadurch gekennzeichnet,**
**dass** der Sperrkörper (12) eine Öffnung (18) aufweist, die mit dem Wirkbereich (17) ausgeführt ist und durch die der Griffdom (3) sich erstreckt.

9. Handhabe nach einem der vorhergehenden Ansprüche,
**dadurch gekennzeichnet,**
**dass** mindestens ein Anschlagmittel (19) vorgesehen ist, an dem der Sperrkörper (12) bei einer Auslenkung des Massenelements (11) anliegt.

10. Handhabe nach einem der vorhergehenden Ansprüche,
**dadurch gekennzeichnet,**
**dass** ein Abtastelement (20), das mit dem Sperrkörper (12) in Wirkverbindung steht, zu einer Detektierung einer Verformung der Tür (30) vorgesehen ist, wobei insbesondere das Abtastelement (20) schwenkbar innerhalb der Tür (30) befestigbar ist und einen ersten Hebelarm (21) und einen zweiten Hebelarm (22) aufweist, wobei der erste Hebelarm (21) eine Türverformung erkennt und der zweite Hebelarm (22) bei einer Türverformung auf den Sperrkörper (12) derart wirkt, dass das Massenelement (11) ausgelenkt wird, wodurch eine Bewegung des Griffteils (1) blockiert ist.

11. Handhabe nach Anspruch 10,
**dadurch gekennzeichnet,**
**dass** das Abtastelement (20) am Lageransatz (2) schwenkbar gelagert ist.

12. Handhabe nach einem der vorhergehenden Ansprüche,
**dadurch gekennzeichnet,**
**dass** eine Rückstellung des Massenelements (11) aus dem Blockierzustand (7) des Griffteils (1) in den Freigabezustand (6) des Griffteils (1) über den elastischen Sperrkörper (12) erfolgt.

13. Handhabe nach einem der vorhergehenden Ansprüche,
**dadurch gekennzeichnet,**
**dass** die Sperreinheit (10) derart am Loslager (16) gelagert ist, dass bei einer Auslenkung des Massenelementes (11) die zweite Seite (14) des Sperrkörpers (12) lediglich in Richtung des Festlagers (15) bewegbar ist, wobei insbesondere die zweite Seite (14) des Sperrkörpers (12) arretierend in ihrer Position gehalten ist.

14. Handhabe nach Anspruch 13,
**dadurch gekennzeichnet,**
**dass** der Sperrkörper (12) Rastelemente (35a) aufweist, die während der Auslenkung des Massenelementes (11) mit Gegenrastelementen (35b,37) zusammenwirken, insbesondere dass die Rastelemente (35a) im Bereich der zweiten Seite (14) des Sperrkörpers (12) vorgesehen sind.

15. Handhabe nach Anspruch 14,
**dadurch gekennzeichnet,**
**dass** die Rastelemente (35a) als Verzahnung ausgebildet sind, wobei das Gegenrastelement (35b,37) am Loslager (16) und/oder am vom Loslager (16) separaten Bauteil (36) vorgesehen ist, wobei insbesondere dass ein Federelement (37) am Bauteil (36) befestigt ist, wobei das Federelement (37) auf die Rastelemente (35a) wirkt.

## Claims

1. A handle for a locking device of a motor vehicle with
a grip part (1) which is fastened to a door (30) of the motor vehicle, which comprises a bearing shoulder (2) and a grip mandrel (3), which is provided for the door inside actuation of the locking device,
an axle (4), on which the bearing shoulder (2) for opening the door (30) is pivotably mounted,
a latching unit (10) for preventing an undesirable opening of the door (30) as a result of the action of accelerations acting on the grip part (1), which act on the vehicle during an accident, and
a mass element (11) provided on the latching unit (10), which because of its mass inertia is deflectable during an accident,
**characterized in that**
the latching unit (10) comprises a detent (12), which is embodied elastically at least in regions,
the detent (12) is arranged on a first side (13) on a fixed bearing (15) and on a second side (14) on a loose bearing (16),
the mass element (11) is integrated within the detent (12) and
the detent (12) has an active region (17), as a result of which the latching unit (10) engages into the grip mandrel (3) in such a manner that during an accident a movement of the grip part (1) is blocked.

2. The handle according to Claim 1, **characterized in that** the active region (17) is arranged on the side facing the loose bearing (16) of the detent (12).

3. The handle according to Claim 1 or 2, **characterized in that** the grip mandrel (3) comprises a blocking region (5), on which the active region (17) acts in a positively joined manner upon deflection of the mass element (11).

4. The handle according to any one of the preceding claims, **characterized in that** in a release state (6) the active region (17) of the detent (12) is detached from the blocking region (5) of the grip mandrel (3) so that a movement of the grip part (1) is possible and in a blocking state (7) the active region (17) of the detent (12) engages in the blocking region (5) of the grip mandrel (3), as a result of which a movement of the detent (12) is prevented.

5. The handle according to any one of the preceding claims, **characterized in that** the material of the detent (12) in the region of the loose bearing (16) is embodied largely not elastically deformable, wherein in particular the detent (12) is embodied as a 2-component injection moulded part of plastic with an integrated mass element (11) of a metal.

6. The handle according to any one of the preceding claims, **characterized in that** the grip mandrel (3) is formed with a recess (8), in which the active region (17) upon deflection of the mass element (11) engages.

7. The handle according to any one of the preceding claims, **characterized in that** the detent (12) is embodied in such a manner that the mass element (11) is deflectable in multiple direction, in particular axially independently, as a result of which blocking of the grip part (1) can be brought about.

8. The handle according to any one of the preceding claims, **characterized in that** the detent (12) comprises an opening (18), which is embodied with the active region (17) and through which the grip mandrel (3) extends.

9. The handle according to any one of the preceding claims, **characterized in that** at least one stop means (19) is provided, against the detent (12) comes to lie upon a deflection of the mass element (11).

10. The handle according to any one of the preceding claims, **characterized in that** a scanning element (20), which is operationally connected with the detent (12), is provided for detecting a deformation of the door (30), wherein in particular the scanning element (20) can be pivotably fastened within the door (30) and comprises a first lever arm (21) and a second lever arm (22), wherein the first lever arm (21) detects a door deformation and the second lever arm (22) upon a door deformation acts on the detent (12) in such a manner that the mass element (11) is deflected, as a result of which movement of the grip part (1) is blocked.

11. The handle according to Claim 10, **characterized in that** the scanning element (20) is pivotably mounted on the bearing shoulder (2).

12. The handle according to any one of the preceding claims, **characterized in that** resetting the mass element (11) from the blocking state (7) of the grip part (1) into the release state (6) of the grip part (1) is effected via the elastic detent (12).

13. The handle according to any one of the preceding claims, **characterized in that** the latching unit (10) is mounted on the loose bearing (16) in such a manner that upon a deflection of the mass element (11) the second side (14) of the detent (12) can be merely moved in the direction of the fixed bearing (15), wherein in particular the second side (14) of the detent (12) can be held locked in its position.

14. The handle according to Claim 13, **characterized in that** the detent (12) comprises engagement elements (35a), which during the deflection of the mass element (11) interact with counter-engagement elements (35b, 37), in particular **in that** the engagement elements (35a) are provided in the region of the second side (14) of the detent (12).

15. The handle according to Claim 14, **characterized in that** the engagement elements (35a) are designed as toothing, wherein the counter-engagement element (35b, 37) is provided on the loose bearing (16) and/or on the component (36) which is separate from the loose bearing (16), wherein in particular a spring element (37) is fastened on the component (36), wherein the spring element (37) acts on the engagement elements (35a).

## Revendications

1. Poignée destinée à un dispositif de fermeture d'un véhicule automobile, comprenant
une partie de préhension (1) pouvant être fixée à une porte (30) dudit véhicule automobile, et comportant un appendice de montage (2) et un éperon (3) de venue en prise qui est prévu pour l'actionnement dudit dispositif de fermeture du côté intérieur de ladite porte,
un axe (4) sur lequel ledit appendice de montage (2) est monté à pivotement, en vue de l'ouverture de ladite porte (30),
une unité de blocage (10), conçue pour empêcher une ouverture involontaire de ladite porte (30) sous l'effet d'accélérations agissant sur ladite partie de préhension (1) et agissant sur le véhicule lors d'un accident, et
une masselotte (11) prévue sur ladite unité de blocage (10) et pouvant être animée d'une excursion pivotante lors d'un accident, sous l'action de son inertie,
**caractérisée par le fait que**
l'unité de blocage (10) est pourvue d'un corps de blocage (12) de réalisation élastique, au moins par zones,
ledit corps de blocage (12) est installé sur un palier fixe (15) par un premier côté (13), et sur un palier fou (16) par un second côté (14),
la masselotte (11) est intégrée dans l'espace intérieur dudit corps de blocage (12), et
ledit corps de blocage (12) présente une zone opérante (17), de sorte que ladite unité de blocage (10) pénètre, dans l'éperon (3) de venue en prise, d'une manière propre à verrouiller un mouvement de la partie de préhension (1) lors d'un accident.

2. Poignée selon la revendication 1,
**caractérisée par le fait**
**que** la zone opérante (17) est disposée du côté du corps de blocage (12) qui est tourné vers le palier fou (16).

3. Poignée selon la revendication 1 ou 2,
**caractérisée par le fait**
**que** l'éperon (3) de venue en prise comporte une zone de verrouillage (5) contre laquelle la zone opérante (17) vient en applique, par complémentarité de formes, lors d'une excursion pivotante de la masselotte (11).

4. Poignée selon l'une des revendications précédentes,
**caractérisée par le fait**
**que** la zone opérante (17) du corps de blocage (12) est dissociée d'avec la zone de verrouillage (5) de l'éperon (3) de venue en prise, dans un état libéré (6), autorisant ainsi un mouvement de la partie de préhension (1), et ladite zone opérante (17) dudit corps de blocage (12) pénètre dans ladite zone de verrouillage (5) dudit éperon (3) de venue en prise, dans un état verrouillé (7), empêchant ainsi un mouvement dudit corps de blocage (12).

5. Poignée selon l'une des revendications précédentes,
**caractérisée par le fait**
**que** le matériau constituant le corps de blocage (12) présente une réalisation dépourvue au maximum d'aptitude à la déformation élastique, dans la région du palier fou (16), ledit corps de blocage (12) étant conçu, en particulier, comme une pièce venue de moulage par injection en matière plastique à deux composants, dans laquelle est intégrée une masselotte (11) consistant en un métal.

6. Poignée selon l'une des revendications précédentes,
**caractérisée par le fait**
**que** l'éperon (3) de venue en prise est muni d'un évidement (8) dans lequel la zone opérante (17) pénètre lors d'une excursion pivotante de la masselotte (11).

7. Poignée selon l'une des revendications précédentes,
**caractérisée par le fait**
**que** le corps de blocage (12) est réalisé de façon telle que la masselotte (11) puisse accomplir une excursion pivotante dans plusieurs directions, notamment avec absence de dépendance axiale, ce qui permet de provoquer un verrouillage de la partie de préhension (1).

8. Poignée selon l'une des revendications précédentes,
**caractérisée par le fait**
**que** le corps de blocage (12) présente un orifice (18) qui est doté de la zone opérante (17), et est traversé par l'éperon (3) de venue en prise.

9. Poignée selon l'une des revendications précédentes,
**caractérisée par le fait**
**qu'**il est prévu au moins un moyen de butée (19), contre lequel le corps de blocage (12) est en applique lors d'une excursion pivotante de la masselotte (11).

10. Poignée selon l'une des revendications précédentes,
**caractérisée par le fait**
**qu'**un élément palpeur (20), en liaison opérante avec le corps de blocage (12), est prévu pour détecter une déformation de la porte (30), sachant notamment que ledit élément palpeur (20) peut être monté à pivotement à l'intérieur de ladite porte (30) et comprend un premier bras de levier (21) et un second bras de levier (22), ledit premier bras de levier (21) repérant une déformation de la porte et ledit second bras de levier (22) agissant sur ledit corps de blocage (12), lors d'une déformation de ladite porte, de façon telle que la masselotte (11) soit animée d'une excursion pivotante, un mouvement de la partie de préhension (1) s'en trouvant ainsi verrouillé.

11. Poignée selon la revendication 10,
**caractérisée par le fait**
**que** l'élément palpeur (20) est monté à pivotement sur l'appendice de montage (2).

12. Poignée selon l'une des revendications précédentes,
**caractérisée par le fait**
**qu'**un rappel de la masselotte (11) vers l'état libéré (6) de la partie de préhension (1), à partir de l'état verrouillé (7) de ladite partie de préhension (1), s'opère par l'intermédiaire du corps élastique de blocage (12).

13. Poignée selon l'une des revendications précédentes,
**caractérisée par le fait**
**que** l'unité de blocage (10) est montée, sur le palier fou (16), de façon telle que le second côté (14) du corps de blocage (12) soit mobile uniquement en direction du palier fixe (15), lors d'une excursion pivotante de la masselotte (11), sachant notamment que ledit second côté (14) dudit corps de blocage (12) est retenu dans son emplacement avec effet d'arrêt.

14. Poignée selon la revendication 13,
**caractérisée par le fait**
**que** le corps de blocage (12) est pourvu d'éléments d'encliquetage (35a) qui coopèrent avec des éléments complémentaires d'encliquetage (35b, 37), au cours de l'excursion pivotante de la masselotte (11) ; notamment par le fait que lesdits éléments d'encliquetage (35a) sont prévus dans la région du second côté (14) du corps de blocage (12).

15. Poignée selon la revendication 14,
**caractérisée par le fait**
**que** les éléments d'encliquetage (35a) sont réalisés sous la forme d'une denture, l'élément complémentaire d'encliquetage (35b, 37) étant prévu sur le palier fou (16) et/ou sur la pièce structurelle (36) distincte dudit palier fou (16) ; notamment par le fait qu'un élément élastique (37) est fixé à ladite pièce structurelle (36), ledit élément élastique (37) agissant sur lesdits éléments d'encliquetage (35a).
